# FASCICULE DE BREVET EUROPEEN

(11) **EP 0 412 897 B1**
(45) Date de publication et mention de la délivrance du brevet: **03.11.1993**
(21) Numéro de dépôt: 90402252.2
(22) Date de dépôt: 06.08.1990
(51) Int. Cl.: F41A 1/02, F42B 5/08, F42B 5/10, F41A 19/58

(54) **Lanceur à deux étages comportant un système de propulsion pyrotechnique et un dispositif d'allumage électrique**
Zweistufengeschütz mit pyrotechnischer Treibladung und elektrischer Zündung
Two-stage gun with pyrotechnic propulsion and electric ignition

(30) Priorité: 08.08.1989 FR 8910655
(43) Date de publication de la demande: 13.02.1991
(73) Titulaire: COMMISSARIAT A L'ENERGIE ATOMIQUE, 75015 Paris Cédex 15 (FR)
(72) Inventeur: Roche, Michel, F-21000 Dijon (FR); Nicolas, André, F-21380 Messigny (FR)
(74) Mandataire: Mongrédien, André

(56) Documents cités:
- DE-A- 1 936 973
- FR-A- 917 369
- US-A- 3 013 472
- US-A- 3 388 633
- US-A- 3 413 888

## Description

L'invention a trait à un lanceur électro-thermique à deux étages permettant d'atteindre des vitesses de lancement très élevées d'un projectile.

Un lanceur électro-thermique de type connu, c'est-à-dire à un seul étage de lancement, comprend un tube conducteur électrique, une électrode s'étendant à travers le couvercle de fermeture de l'arrière du tube et débouchant dans ce tube, l'électrode étant séparée du couvercle par un joint isolant à des différences de potentiel de quelques dizaines de kilovolts. Un circuit électrique relie l'électrode au tube ; il se compose d'un interrupteur et d'un condensateur chargé. Quand l'interrupteur se ferme, le condensateur se décharge et une étincelle électrique apparaît entre le tube et l'électrode débouchant dans ce dernier. Cette étincelle provoque la détonation d'une charge explosive qui est située près du couvercle et qui met en mouvement un projectile.

La vitesse que l'on peut imprimer aux projectiles avec un tel lanceur est limitée sous peine de détruire le tube et le couvercle de fermeture de celui-ci. Cette vitesse est comprise entre 2 et 4 km/s en pratique.

D'autres lanceurs électro-thermiques sont connus par les documents suivants :

(1) - article de R.L. BURTON et al. intitulé "EMET Technololy for rail launchers", comptes rendus de "3rd symposium on electromagnetic Launch technology", 21-24 avril 1986, Austin Texas E.U.A.

(2) - article intitulé "Plasma -pulse-accelerator", de Jürgen G.H. SALGE et al., Institut Für Hochspannungstechnik, Technische Universität Braunschweig R.F.A. et de Wolfram WITT, Rheinmetal GmbH, Düsseldorf R.F.A.

(3) - communication de M. GUILLEMOT, A. NICOLAS et M. ROCHE, intitulée "Projectile launching by an electrothermal gun" et présentée au "4th Symposium on electromagnetic launch technology, Austin, U.S.A., 19-21 avril 1988.

On connaît également des lanceurs de types divers à plusieurs étages de propulsion, mais l'efficacité des étages supplémentaires est limitée à cause de l'incertitude de la position du projectile dans le tube de tels lanceurs à un instant donné. Les capteurs ordinaires présentent un temps de réponse relativement long et leur fonctionnement est perturbé à cause de l'onde de choc dans les gaz qui précèdent le projectile. Il n'est donc pas possible de faire exploser les charges supplémentaires au moment voulu, si bien qu'une grande partie de leur énergie est perdue et qu'on ne peut accroître nettement la vitesse du projectile.

L'invention permet d'éviter ces inconvénients par combinaison d'un projectile de constitution particulière et d'un lanceur électro-thermique adapté à ce projectile.

On connaît, par US-A-3 013 472, un lanceur électrothermique correspondant au préambule de la revendication 1.

La présente invention a pour objet un lanceur électrothermique conformément à la revendication 1.

Le projectile peut être entaillé de cannelures longitudinales sur sa surface latérale.

Le second dispositif de mise à feu peut comprendre un circuit électrique composé d'un interrupteur et d'un condensateur chargé et reliant les deux tubes ainsi qu'un autre circuit reliant également les deux tubes et capable de produire un signal de fermeture de l'interrupteur quand les deux tubes sont mis en court-circuit par le projectile.

La présente invention sera mieux comprise à la lecture de la description suivante, d'exemples de réalisation donnés à titre purement indicatif et nullement limitatif en référence aux dessins annexés sur lesquels :
- la figure 1 représente un mode de réalisation particulier de l'invention,
- la figure 2 représente partiellement un deuxième mode de réalisation particulier de l'invention, et
- la figure 3 représente une réalisation possible du projectile.

On se reporte tout d'abord à la figure 1. Le lanceur comprend un premier tube électriquement conducteur 1 ayant une paroi interne appelée première paroi interne 3 qui est cylindrique. Une extrémité du tube 1 est munie d'un couvercle de fermeture 2 qui lui est boulonné. Le couvercle 2 est alésé en son centre pour laisser un espace suffisant pour une électrode 4 qui le traverse de part en part et qui en est séparée par un joint électriquement isolant 5 ; une extrémité 6 de l'électrode 4 débouche dans le premier tube 1.

L'autre extrémité 7 de l'électrode 4 est électriquement isolée de la surface extérieure du premier tube 1 et reliée au moyen d'une ligne électrique 8 à une borne d'un premier condensateur 9 dont l'autre borne est raccordée au premier tube 1 par l'intermédiaire d'un premier interrupteur 10.

L'ensemble de la ligne 8, du premier interrupteur 10 et du premier condensateur 9 constitue un premier dispositif de mise à feu 11. Une première charge explosive 12 se trouve dans le premier tube 1 à proximité de la première extrémité 6 de l'électrode 4.

La section du premier tube 1 est biseautée, c'est-à-dire que, à l'opposé du couvercle 2, sa paroi extérieure 13 devient conique et son épaisseur devient de plus en plus faible. Cette paroi extérieure conique 13 est recouverte d'une gaine électriquement isolante 14 en forme de manchon conique, elle-même recouverte par une surface intérieure conique 15 d'un second tube électriquement conducteur 16 qui a une paroi interne cylindrique 17 qui est appelée seconde paroi interne, qui est dans le prolongement de la première paroi interne 3 et qui a même diamètre que cette dernière.

Les premier et second tubes 1 et 16 sont électriquement isolés l'un de l'autre en temps normal par le manchon isolant 14 et sont joints par un ensemble électrique 20 de mise à feu qui comprend un premier circuit électrique formé d'un second interrupteur 21 et d'un second condensateur 22 disposés en série sur une même ligne 23 reliant les premier et second tubes 1 et 16 ; le second interrupteur 21 est situé entre le second condensateur 22 et le second tube 16. L'ensemble électrique 20 comprend encore : (a) un second circuit électrique formé d'une première résistance électrique 24 dont les bornes sont respectivement reliées aux bornes du second interrupteur 21, (b) sur une ligne 25 reliant le second tube 16 au premier tube 1, une deuxième résistance 26 et un troisième condensateur 27 montés en parallèle, puis une troisième résistance 28 en série et(c) une ligne de sortie 29 commençant entre les deuxième et troisième résistances 26 et 28 et alimentant un étage amplificateur 30 dont la sortie commande l'interrupteur 21.

Le projectile 40 comprend une partie arrière 41 du côté du couvercle 2 et une partie avant 42. Les parties arrière et avant 41 et 42 sont électriquement conductrices et reliées entre elles par une enveloppe cylindrique 43 en matière électriquement isolante qui renferme une seconde charge explosive 44. La longueur de l'enveloppe cylindrique 43 est suffisante pour que, dans une position représentée sur la figure 1, la partie arrière 41 soit en contact avec le premier tube 1 et la partie avant 42 avec le second tube 16.

Comme le montre la figure 3, le projectile 40 peut être pourvu latéralement de cannelures longitudinales 45 dont, de préférence, la section décroît d'arrière en avant. Cette disposition permet d'éviter d'écraser l'enveloppe cylindrique 43 lors de l'explosion de la première charge 12 : la surpression pénètre alors dans les cannelures longitudinales 45 et produit des efforts radiaux centripètes sur l'enveloppe cylindrique 43 et la consolide vis-à-vis des efforts longitudinaux produits par cette surpression par l'intermédiaire de la partie arrière 41. La section des cannelures 45 permet de régler les pertes de charge.

On considère que la pression radiale optimale sur l'enveloppe cylindrique 43 est égale à la moitié de la pression longitudinale qui s'exerce sur la partie arrière 41.

Il est préférable que la section des cannelures 45 s'amenuise vers l'avant - afin d'éviter qu'une partie trop considérable de l'énergie d'explosion de la première charge 12 ne soit perdue - et que les cannelures 45 soient remplacées, au niveau de l'enveloppe 43, par un jeu annulaire continu entre cette enveloppe 43 et les parois internes 3 et 17, ce qui permet d'obtenir une bonne répartition circonférentielle des pressions radiales.

La figure 2 représente une conception un peu différente du lanceur selon l'invention. La différence provient de ce que, dans ce cas, le premier tube référencé ici 101 et le second tube référencé ici 116 ne sont pas biseautés mais joints bout à bout et reliés par l'intermédiaire d'une gai ne ou manchon électriquement isolant 114 de forme générale biconique, c'est-à-dire dont l'épaisseur augmente quand on se dirige vers les parois internes 103 et 117 respectives des tubes 101 et 116. A cet endroit, comme d'ailleurs pour la figure 1, le manchon isolant 14 ou 114 délimite entre les parois internes 3 et 17 (ou 103 et 117) un intervalle de séparation plus long que la partie avant 42 du projectile 40 et sensiblement de la longueur de l'enveloppe cylindrique 43.

Dans la configuration de la figure 1, les tubes 1 et 16 sont assemblés par un emmanchement à force ; dans celle de la figure 2, les tubes 101 et 116 sont pourvus d'un système de bridage réalisé par exemple au moyen de deux collerettes 120 et 121 de part et d'autre de la gaine isolante 114 et réunis par des boulons isolants 122.

Le lancement du projectile 40 (figure 1), tout d'abord en contact avec la première charge 12, se déroule comme suit. La mise à feu est déclenchée de façon connue en soi quand le premier interrupteur 10 est fermé : le premier condensateur 9, chargé au préalable, se décharge et une étincelle se crée entre l'électrode 4 et le premier tube 1, qui fait détoner la première charge 12. Le projectile 40 est alors propulsé en avant et arrive rapidement à la position représentée figure 1, où sa partie arrière 41 est en face du premier tube 3 et la partie avant 42 en face du second tube 17. Le projectile 40 réalise alors un court-circuit entre les premier et second tubes 1 et 16, qui sont à des potentiels légèrement différents, de quelques dizaines de volts. En effet, l'ensemble électrique 20 permet de prélever une partie de la différence de potentiel du second condensateur 22, préalablement chargé, pour l'appliquer entre les premier et second tubes 16. Quand le court-circuit se produit, un signal caractérisé par une montée en échelon et une décroissance exponentielle parcourt la ligne de sortie 29 et, après amplification par l'étage amplificateur 30, permet de fermer le second interrupteur 21 en un temps extrêmement bref. Le second condensateur 22 se décharge alors, ce qui provoque une étincelle entre les parties arrière 41 et avant 42 du projectile 40 : la seconde charge 44 est mise à feu. L'enveloppe cylindrique 43 est alors déchirée et la partie avant 42 projetée à une vitesse accrue. La vitesse finale peut être plusieurs fois supérieure à celle obtenue au premier étage de lancement. Un cas favorable est par ailleurs celui pour lequel les parties arrière 41 et avant 42 ont la même masse, ce qui permet avec une seconde charge 44 de taille appropriée, d'annuler finalement l'énergie cinétique de la partie arrière 41.

## Revendications

1. Lanceur électrothermique comprenant :
- un premier tube (1, 101) électriquement conducteur ayant une paroi interne appelée première paroi interne (3, 103),
- un premier dispositif de mise à feu (11) d'une première charge explosive (12) disposée dans le premier tube,
- un projectile (40), composé d'une partie arrière et d'une partie avant et renfermant une seconde charge explosive située entre ces deux parties,
- un second dispositif de mise à feu de la seconde charge explosive, qui comprend des circuits électriques pour créer une différence de potentiel et produire l'explosion de la seconde charge explosive par le passage d'un courant électrique,
caractérisé en ce qu'il comprend en outre :
- un second tube électriquement conducteur (16, 116) ayant une paroi interne appelée seconde paroi interne (17, 117) et prolongeant la première paroi interne (3, 103),
- une gaine électriquement isolante (14, 114) séparant les deux tubes, une enveloppe (43) joignant la partie arrière et la partie avant du projectile (40) et renfermant la seconde charge explosive (44), le projectile étant globalement conducteur électrique et suffisamment long pour occuper une position de mise à feu dans laquelle il est en contact avec la première paroi interne (3, 103) par sa partie arrière (41) et en contact avec la seconde paroi interne (17, 117) par sa partie avant (42),
les circuits électriques étant prévus pour créer la différence de potentiel électrique entre les deux tubes, repérer que le projectile (40) occupe la position de mise à feu et produire alors l'explosion de la seconde charge explosive (44) par passage du courant électrique entre les parties arrière (41) et avant (42) du projectile.

2. Lanceur électrothermique selon la revendication t, caractérisé en ce que la partie arrière (41) et la partie avant (42) du projectile ont des masses analogues.

3. Lanceur électro-thermique selon l'une quelconque des revendications 1 et 2, caractérisé en ce que le projectile a une surface latérale, donnant sur les parois internes, entaillée longitudinalement.

4. Lanceur électro-thermique selon la revendication 3, caractérisé en ce que la surface latérale des parties arrière (41) et avant (42) du projectile (40) est entaillée de cannelures longitudinales (45) débouchant sur un jeu annulaire (46) entre l'enveloppe (43) et les parois internes (3, 17).

5. Lanceur électro-thermique selon l'une quelconque dès revendications 1 à 4, caractérisé en ce que les tubes (1, 16) ont des sections biseautées et en ce que la gaine (14) est un tube conique.

6. Lanceur électro-thermique selon l'une quelconque des revendications 1 à 4, caractérisé en ce que les tubes (101, 116) sont joints bout à bout et en ce que la gaine (114) a une épaisseur croissant vers les parois internes (103, 117).

7. Lanceur électro-thermique selon l'une quelconque des revendications 1 à 6, caractérisé en ce que le second dispositif de mise à feu (20) comprend un circuit électrique composé d'un interrupteur (21) et d'un condensateur (22) chargé et reliant les deux tubes (1, 101 ; 16, 116), ainsi qu'un autre circuit reliant également les deux tubes et capable de produire un signal de fermeture de l'interrupteur quand les deux tubes sont mis en court-circuit par le projectile.

## Patentansprüche

1. Elektrothermisches Geschütz, umfassend
- ein erstes, elektrisch leitendes Rohr (1, 101), das eine innere Wand besitzt, welche erste innere Wand (3, 103) genannt wird,
- eine erste Vorrichtung (11) zum Zünden einer ersten Sprengladung (12), die im ersten Rohr angeordnet ist,
- ein aus einem ersten Rückteil und einem ersten Vorderteil bestehendes Projektil (40), das eine zweite Sprengladung umfaßt, die sich zwischen diesen beiden Teilen befindet, und
- eine zweite Vorrichtung zum Zünden der zweiten Sprengladung, umfassend elektrische Stromkreise zur Erzeugung einer Potentialdifferenz und zum Auslösen der Explosion der zweiten Sprengladung durch das Fließen eines elektrischen Stromes,
dadurch gekennzeichnet, daß es ferner
- ein zweites, elektrisch leitendes Rohr (16, 116), das eine innere Wand besitzt, die zweite innere Wand (17,117) genannt wird und die die erste innere Wand (3, 103) verlängert, und
- eine elektrisch isolierende Hülse (14, 114) umfaßt, die die zwei Rohre trennt, wobei ein Mantel (43) das Rückteil und das Vorderteil des Projektils (40) verbindet und die zweite Sprengladung (44) einschließt, das Projektil als Ganzes elektrisch leitend und genügend lang ist, um eine Zündposition einzunehmen, in der es mit der ersten inneren Wand (3, 103) über sein Rückteil (41) und mit der zweiten inneren Wand (17, 117) über sein Vorderteil (42) in Kontakt ist,
wobei die elektrischen Stromkreise dazu vorgesehen sind, die elektrische Potentialdifferenz zwischen den beiden Rohren zu erzeugen, festzustellen, ob das Projektil (40) die Zündposition einnimmt, und dann die Explosion der zweiten Sprengladung (44) durch Fließen des elektrischen Stromes zwischen dem Rückteil (41) und dem Vorderteil (42) des Projektils auszulösen.

2. Elektrothermisches Geschütz nach Anspruch 1, dadurch gekennzeichnet, daß das Rückteil (41) und das Vorderteil (42) des Projektils ähnliche Massen haben.

3. Elektrothermisches Geschütz nach einem der Ansprüche 1 und 2, dadurch gekennzeichnet, daß das Projektil eine seitliche, auf die inneren Wände gerichtete Oberfläche hat, die der Länge nach eingekerbt ist.

4. Elektrothermisches Geschütz nach Anspruch 3, dadurch gekennzeichnet, daß die seitliche Oberfläche des Rückteils (41) und des Vorderteils (42) des Projektils (40) mit longitudinalen Kannelierungen (45) eingekerbt ist, die zu einem ringförmigen Spielraum (46) zwischen dem Mantel (43) und den inneren Wänden (3, 17) führen.

5. Elektrothermisches Geschütz nach einem der Ansprüche 1 bis 4, dadurch gekennzeichnet, daß die Rohre (1, 16) abgeschrägte Querschnitte haben und daß die Hülse (14) ein konisches Rohr ist.

6. Elektrothermisches Geschütz nach einem der Ansprüche 1 bis 4, dadurch gekennzeichnet, daß die Rohre (101, 116) an ihren Enden miteinander verbunden sind und daß die Dicke der Hülse (114) nach den inneren Wänden (103, 117) hin zunimmt.

7. Elektrothermisches Geschütz nach einem der Ansprüche 1 bis 6, dadurch gekennzeichnet, daß die zweite Vorrichtung zum Zünden (20) einen elektrischen Stromkreis, der aus einem Unterbrecher (21) und einem geladenen Kondensator (22) besteht, der die zwei Rohre verbindet, sowie einen anderen Stromkreis umfaßt, der ebenfalls die zwei Rohre (1, 101; 16, 116) verbindet und imstande ist, ein Schließsignal für den Unterbrecher zu erzeugen, wenn die zwei Rohre durch das Projektil kurzgeschlossen werden.

## Claims

1. Electro-thermal launcher comprising:
- a first electrically conducting tube (1, 101) having an inner wall called first inner wall (3, 103),
- a first device (11) firing a first explosive charge (12) arranged in the first tube,
- a projectile (40), composed of a rear part and of a front part and enclosing a second explosive charge situated between these two parts,
- a second device for firing the second explosive charge, which comprises electrical circuits for creating a potential difference and producing the explosion of the second explosive charge by the passage of an electric current,
characterised in that it further comprises:
- a second electrically conducting tube (16, 116) having an inner wall called second inner wall (17, 117) and extending the first inner wall (3, 103),
- an electrically insulating sheath (14, 114) separating the two tubes, an envelope (43) joining the rear part and the front part of the projectile (40) and enclosing the second explosive charge (44), the projectile being electrically conducting overall and sufficiently long to occupy a firing position in which it is in contact with the first inner wall (3, 103) via its rear part (41) and in contact with the second inner wall (17, 117) via its front part (42),
the electrical circuits being provided to create the electrical potential difference between the two tubes, to register that the projectile (40) is occupying the firing position and then to bring about the explosion of the second explosive charge (44) by passage of the electric current between the rear (41) and front (42) parts of the projectile.

2. Electro-thermal launcher according to Claim 1, characterised in that the rear part (41) and the front part (42) of the projectile have similar masses.

3. Electro-thermal launcher according to either Claim 1 or 2, characterised in that the projectile has a longitudinally grooved lateral surface giving on to the inner walls.

4. Electro-thermal launcher according to Claim 3, characterised in that the lateral surface of the rear (41) and front (42) parts of the projectile (40) is grooved by longitudinal channels (45) opening out into an annular play (46) between the envelope (43) and the inner walls (3, 17).

5. Electro-thermal launcher according to any one of Claims 1 to 4, characterised in that the tubes (1, 16) have bevelled sections and in that the sheath (14) is a conical tube.

6. Electro-thermal launcher according to any one of Claims 1 to 4, characterised in that the tubes (101, 116) are joined end-to-end and in that the sheath (114) has a thickness increasing towards the inner walls (103, 117).

7. Electro-thermal launcher according to any one of Claims 1 to 6, characterised in that the second firing device (20) comprises an electrical circuit consisting of a switch (21) and of a charged capacitor (22) and linking the two tubes (1, 101 ; 16, 116), as well as another circuit also linking the two tubes and capable of producing a closing signal for the switch when the two tubes are short-circuited by the projectile.
